# DEMANDE DE BREVET EUROPEEN

(11) **EP 0 506 589 A1**
(43) Date de publication de la demande: **30.09.1992**
(21) Numéro de dépôt: 92420092.6
(22) Date de dépôt: 26.03.1992
(51) Int. Cl.: A47F 3/06, A47F 7/00

(54) **Coffret-présentoir pour objets conditionnés chacun sur une plaque ou autre support possédant un rebord**

(30) Priorité: 27.03.1991 FR 9103985
(71) Demandeur: Moransais, Charles, F-01800 Meximieux (FR)
(72) Inventeur: Moransais, Charles, F-01800 Meximieux (FR)
(74) Mandataire: Maureau, Philippe

(57) **Abrégé**

Dans ce coffret, la face avant du corps (3) est ouverte tandis que sa face arrière est ouverte sur au moins une partie de sa hauteur, le coffret (2) servant au montage coulissant d'un tiroir (6) destiné à pouvoir être extrait au moins partiellement du coffret par la face avant de celui-ci, le tiroir étant équipé de moyens de retenue en position verticale, selon au moins une rangée orientée dans le sens de la longueur du tiroir, de plusieurs objets (13) fixés chacun sur une plaque (12), ces moyens de retenue étant tels que le dernier objet de chaque rangée situé du côté de la face arrière du coffret soit disposé dos à dos avec l'objet précédent.

Application à l'offre en vente d'objets conditionnés chacun sur une plaque.

## Description

La présente invention concerne un coffret-présentoir pour objets conditionnés chacun sur une plaque ou autre support possèdant un rebord.

Les emballages dont il s'agit sont par exemple de type blister, ou de type skin pack, un objet étant alors retenu sur une plaque en carton par une feuille de matière synthétique qui adhère sur cette plaque. L'essentiel est, dans tous les cas, que l'une des faces de l'emballage soit sensiblement plane, et que l'objet conditionné dépasse de cette face plane.

De très nombreux produits sont actuellement conditionnés sous cette forme, y compris des produits techniques tels que les boîtiers de télécommande pour de nombreux appareils tels que téléviseurs, appareils de reproduction de son, ou autres appareils électroménagers.

Dans le domaine des télécommandes, il est nécessaire pour un commerçant de disposer d'un très grand nombre de références de télécommandes aux caractéristiques spécifiques aux appareils dont le fonctionnement est à commander. Généralement, les télécommandes sont conditionnées dans des casiers verticaux ou horizontaux, sans être visibles par les consommateurs, et dans lesquels les commerçants ont des difficultés à identifier les références des produits à fournir aux consommateurs. En outre, les produits n'étant pas visibles, ou peu visibles par le consommateur, celui-ci n'est absolument pas incité à en réaliser l'acquisition.

La présente invention vise à remédier à ces inconvénients en fournissant un coffret-présentoir pour objets conditionnés sur une plaque, ou possèdant un rebord, ce coffret permettant la vision d'au moins certains des objets offerts en vente par le consommateur lui-même, et permettant au commerçant de disposer d'un classement rationnel, et de visualiser le plus rapidement possible parmi un lot de produits quel est celui qu'il doit prélever dans ce lot.

A cet effet, le coffret-présentoir qu'elle concerne, comportant un corps délimitant un volume parallélépipèdique, est caractérisé en ce que la face avant du corps est ouverte tandis que sa face arrière est ouverte sur au moins une partie de sa hauteur, le coffret servant au montage coulissant d'un tiroir destiné à pouvoir être extrait au moins partiellement du coffret par la face avant de celui-ci, le tiroir étant équipé de moyens de retenue en position verticale, selon au moins une rangée orientée dans le sens de la longueur du tiroir, de plusieurs objets fixés chacun sur une plaque, ces moyens de retenue étant tels que le dernier objet de chaque rangée situé du côté de la face arrière du coffret soit disposé dos à dos avec l'objet précédent. Ce coffret-présentoir est destiné à être posé, par exemple sur une banque d'un magasin, sa face avant étant située du côté duquel se tient le commerçant, et sa face arrière étant située du côté duquel se tiennent les consommateurs. La face arrière étant ouverte, les consommateurs peuvent visualiser le dernier objet appartenant à chaque rangée d'objets, puisque la face arrière du coffret est ouverte, et que chaque emballage disposé en bout d'une rangée, occupe une position inversée par rapport aux autres emballages.

D'autre part, le commerçant peut, en tirant le tiroir du côté de la face avant, disposer d'un accès immédiat aux emballages contenant les différents objets, qu'il peut consulter, à la façon d'un fichier en faisant basculer légèrement les différents emballages par rapport à leur base, afin d'accéder très rapidement à l'emballage contenant l'objet qu'il souhaite retirer du coffret. Outre les possibilités d'accès rapide à un emballage, ce mode de rangement présente l'avantage de permettre un classement amovible avec possibilité de déplacer simplement et rapidement certains emballages pour laisser place à des emballages d'autres objets qui sont destinés à être intercalés, par exemple pour respecter un ordre chronologique de numérotation des produits.

Selon une forme d'exécution de ce coffret, les moyens de retenue de chaque rangée d'objets sont constitués par des barreaux longitudinaux et fixés sur le fond du tiroir, et dont l'écartement est inférieur à la largeur des plaques sur lesquelles sont fixés les objets, et dans lesquelles sont ménagées des rainures transversales, de largeur égale à l'épaisseur des plaques, les rainures d'un même barreau étant disposées selon un pas légèrement supérieur à l'épaisseur des emballages à stocker.

Les différents emballages contenant les objets sont donc engagés dans les rainures destinées à ce effet, par coulissement des parties inférieures de leurs deux bords latéraux.

Afin de permettre une disposition inverse des deux derniers emballages de chaque rangée, la dernière rainure ménagée dans chaque barreau, du côté de la face arrière du coffret, possède une largeur double. Selon une variante de réalisation, chaque barreau comporte, à proximité de la face arrière du coffret, deux rainures adjacentes proches l'une de l'autre, et destinées au montage dos à dos de deux emballages.

Avantageusement, la face arrière ouverte du coffret est équipée d'une traverse horizontale fixe.

Cette caractéristique permet la visualisation du dernier emballage de chaque rangée, tout en assurant une inviolabilité du coffret puisque la traverse horizontale fixe empêche le retrait des emballages au niveau de la face arrière.

Selon une possibilité, dans la mesure où l'objet à conditionner est de hauteur inférieure à celle de la plaque sur laquelle il est fixé, la traverse du coffret est disposée au-dessus du dernier objet de chaque rangée, lorsque le tiroir est entièrement engagé dans le coffret.

De toute façon, l'invention sera bien comprise à l'aide de la description qui suit, en référence au dessin schématique annexé représentant, à titre d'exemple non limitatif, une forme d'exécution de ce coffret-présentoir :
Figure 1 en est une vue en perspective de 3/4 avant, le tiroir étant en position semi-ouverte ;
Figure 2 en est une vue en perspective de 3/4 arrière ;
Figure 3 en est une vue en coupe par un plan horizontal ;
Figure 4 est une vue en perspective et à échelle agrandie de la partie arrière du tiroir.

Le coffret-présentoir selon l'invention désigné par la référence générale 2 comprend un corps de forme parallélépipèdique 3, réalisé par exemple en bois, comportant une face avant présentant une ouverture 4, et une face arrière présentant une ouverture 5. Dans le corps 3 du coffret est monté coulissant un tiroir 6 comportant à cet effet des rainures longitudinales 7 destinées à coopérer avec des nervures 8 que comportent les faces intérieures du coffret, ces nervures n'étant pas représentées au dessin.

Le tiroir 6 est délimité en trois compartiments longitudinaux en raison de la présence de deux barreaux longitudinaux 8 à section rectangulaire. Chaque barreau 8, de même que les parois latérales 9 du tiroir comporte des rainures transversales 10, régulièrement réparties sur sa longueur, deux rainures 10 en vis-à-vis, ménagées dans les deux barreaux 8 ou dans un barreau 8 et une paroi latérale 9 servant au maintien en position verticale d'une plaque 12 sur laquelle est conditionné un objet 13, qui, dans la forme d'exécution représentée au dessin, est parallélépipèdique et constituée par exemple par une télécommande d'un appareil électrique. L'espacement entre deux rainures 10 voisines est légèrement supérieur à l'épaisseur des emballages à stocker, un emballage étant constitué par une plaque 12 et l'objet 13 fixé sur celle-ci, par exemple par l'intermédiaire d'un blister ou par une technique de skin pack. Il est à noter, comme montré à la figure 4, que la dernière rainure 10a ménagée dans un barreau 8 ou dans une paroi latérale 9 du tiroir, c'est-à-dire la rainure située du côté de la face arrière du coffret possède une largeur double permettant, comme montré notamment aux figures 3 et 4, le montage dos à dos de deux emballages.

Selon une autre caractéristique représentée aux figures 2 et 3, le coffret est équipé, du côté de sa face arrière, d'une traverse 14 horizontale, disposée au-dessus des derniers objets 13 de chaque rangée lorsque le tiroir 6 est entièrement engagé dans le coffret. Cela empêche, lorsque le tiroir est en position de fermeture, de retirer ces derniers objets par la face arrière ouverte 5 du coffret-présentoir.

Ce coffret-présentoir peut également possèder un fronton 15 destiné à valoriser les produits qu'il contient.

En pratique, le coffret-présentoir peut être posé sur la banque d'un magasin, de telle sorte que la face avant du côté de laquelle sort le tiroir 6 soit située du côté du commerçant, tandis que sa face arrière est située du côté des consommateurs. Les objets contenus dans les emballages sont ainsi parfaitement valorisés puisque les consommateurs en ont une vision directe, et sont parfaitement protégés puisqu'ils ne peuvent être retirés du tiroir au niveau de la face arrière du coffret. Pour sa part, le commerçant, après avoir sorti partiellement ou totalement le tiroir 6, dispose d'un accès direct aux emballages contenus dans le tiroir, pouvant feuilleter ceux-ci à la façon de fiches pour accéder le plus rapidement possible au produit dont la référence l'intéresse.

Comme il ressort de ce qui précède, l'invention apporte une grande amélioration à la technique existante en fournissant un coffret-présentoir pour objets conditionnés sur des supports sous forme de plaques ou similaires, permettant un accès très rapide aux produits avec possibilité de classer ceux-ci et de changer rapidement l'ordre du classement, tout en assurant une excellente valorisation des objets conditionnés du fait d'une vision directe de ceux-ci par les consommateurs.

Comme il va de soi, l'invention ne se limite pas à la seule forme d'exécution de ce coffret, décrite ci-dessus à titre d'exemple, elle en embrasse au contraire toutes les variantes de réalisation.

C'est ainsi notamment, que la face arrière pourrait ne pas être totalement ouverte, ou encore que le nombre de rangées d'emballages susceptibles d'être conditionnées dans le tiroir pourraient être différentes, sans que l'on sorte pour autant du cadre de l'invention.

## Revendications

**1.-** Coffret-présentoir pour objets conditionnés chacun sur une plaque ou autre support possèdant un rebord, comportant un corps délimitant un volume parallélépipèdique, caractérisé en ce que la face avant du corps (3) est ouverte tandis que sa face arrière est ouverte sur au moins une partie de sa hauteur, le coffret (2) servant au montage coulissant d'un tiroir (6) destiné à pouvoir être extrait au moins partiellement du coffret par la face avant de celui-ci, le tiroir étant équipé de moyens de retenue en position verticale, selon au moins une rangée orientée dans le sens de la longueur du tiroir, de plusieurs objets (13) fixés chacun sur une plaque (12), ces moyens de retenue étant tels que le dernier objet de chaque rangée situé du côté de la face arrière du coffret soit disposé dos à dos avec l'objet précédent.

**2.-** Coffret-présentoir selon la revendication 1, caractérisé en ce que les moyens de retenue de chaque rangée d'objets sont constitués par des barreaux longitudinaux et fixés sur le fond du tiroir (6) et dont l'écartement est inférieur à la largeur des plaques (12) sur lesquelles sont fixés les objets, et dans lesquelles sont ménagées des rainures transversales (10) d'un même barreau étant disposées selon un pas légèrement supérieur à l'épaisseur des emballages (12, 13) à stocker.

**3.-** Coffret-présentoir selon la revendication 2, caractérisé en ce que la dernière rainure (10a) ménagée dans chaque barreau (8), du côté de la face arrière du coffret (2) possède une largeur double.

**4.-** Coffret-présentoir selon la revendication 2, caractérisé en ce que chaque barreau (8) comporte, à proximité de la face arrière du coffret, deux rainures adjacentes proches l'une de l'autre, et destinées au montage dos à dos de deux emballages (12, 13).

**5.-** Coffret-présentoir selon l'une quelconque des revendications 1 à 4, caractérisé en ce que la face arrière ouverte (5) du coffret (2) est équipée d'une traverse horizon tale fixe (14).

**6.-** Coffret-présentoir selon la revendication 5, caractérisé en ce que, dans la mesure où l'objet (13) à conditionner est de hauteur inférieure à celle de la plaque (12) sur laquelle il est fixé, la traverse (14) du coffret est disposée au-dessus du dernier objet (13) de chaque rangée, lorsque le tiroir (6) est entièrement engagé dans le coffret (2).
